# EUROPÄISCHE PATENTSCHRIFT

(11) **EP 0 016 927 B1**
(45) Veröffentlichungstag und Bekanntmachung des Hinweises auf die Patenterteilung: **15.09.1982**
(21) Anmeldenummer: 80100504.2
(22) Anmeldetag: 01.02.1980
(51) Int. Cl.: C11D 13/18, C11D 13/28, C11D 17/04

(54) **Stückseife und Verfahren zu deren Herstellung**
Bar of soap and process for its production
Pain de savon et procédé pour sa production

(30) Priorität: 15.03.1979 DE 2910106; 01.06.1979 DE 2922365
(43) Veröffentlichungstag der Anmeldung: 15.10.1980
(73) Patentinhaber: Blendax-Werke R. Schneider GmbH & Co., D-6500 Mainz (DE)
(72) Erfinder: Hörnig, Hans-Werner, Dr., D-7240 Horb (DE)

## Beschreibung

Die vorliegende Erfindung betrifft eine neuartige Stückseife und ein besonders geeignetes Verfahren zur Herstellung derselben.

Es sind bereits zahlreiche Stückseifen verschiedenartigen Aussehens, das in der Regel auf verschiedenen optischen Effekten beruht, entwickelt worden; diese Stückseifen erfreuen sich beim Verbraucher einer großen Beliebtheit. So ist es bereits seit langem bekannt, transparente Stückseifen herzustellen; auch marmorierte oder gestreifte Seifen befinden sich seit längerer Zeit auf dem Markt. Eine ästhetisch besonders ansprechende Seife besteht aus zwei gleich großen, jedoch verschieden gefärbten Hälften; ihre Herstellung ist Gegenstand der DE-A Nr. 2 049 268.

Es sind auch bereits Seifen bekanntgeworden, die in einem Grundkörper aus Seifenmassen ein kleineres Seifenstück, meist in einer zur Farbe des Grundkörpers kontrastierenden Farbe, eingelagert enthalten; derartige Seifen und ihre Herstellung sind beispielsweise in den DE-A Nr. 1 617 253 und 1 617 254 beschrieben.

Ein Nachteil von Seifen allgemein und den zuvor beschriebenen, eingelegte Seifenstückchen enthaltenden, sogenannten »Intarsien-Seifen« im besonderen ist die Tatsache, daß die auf der Oberfläche solcher Seifen zusätzlich eingeprägten Schriftzüge, Embleme oder sonstige Zeichen, die einer Differenzierung und formschönen optischen Gestaltung der Seife dienen, beim Gebrauch sehr schnell entfernt werden, so daß es dem Verbraucher aus diesem Grunde beispielsweise häufig nicht mehr möglich ist, an einem zum Teil verbrauchten Seifenstück festzustellen, welche Marke er überhaupt benutzt hat.

Es wurde nun gefunden, daß man diese Nachteile überwinden und Seifen herstellen kann, die zum Ende des Verbrauches die Kenntlichmachung derartiger Schriftzüge, Embleme, Zeichen etc. gestatten.

Diese Aufgabe wird erfindungsgemäß dadurch gelöst, daß eine Stückseife, die aus einem Seifenkörper üblicher Zusammensetzung und mindestens einem in dessen Oberfläche eingelagerten, kleineren Seifenstück besteht und im Boden des zur Aufnahme des kleineren eingelagerten Seifenstücks vorgesehenen Hohlraums mit einer zusätzlichen, vorzugsweise erhaben ausgebildeten, Einprägung versehen ist, wobei es sich um einen Schriftzug, ein Emblem, ein Wappen oder ein sonstiges Zeichen handeln kann, wobei die Unterseite des eingelagerten kleineren Seifenstücks eine der Einprägung des Hohlraumbodens des größeren Seifenstücks komplementäre Einprägung aufweist.

Durch diese Ausgestaltung der erfindungsgemäßen Seife ist es möglich, während des Gebrauchs des Seifenstücks das eingeprägte Zeichen sichtbar zu erhalten, selbst wenn das an der Oberfläche der Seife, beispielsweise auf dem eingelagerten kleineren Seifenstück, eingeprägte Ausgangszeichen bereits ausgewaschen ist, durch Ausgestaltung des eingelagerten Seifenstücks in transparenter Seifenmasse; insbesondere gelingt es dadurch jedoch, im fast abgewaschenen Seifenstück dieses Zeichen wieder sichtbar zu machen.

Durch die erfindungsgemäße Komplementärprägung der Unterseite des kleineren Seifenstücks wird zum einen der Zusammenhalt von Seifenkörper und eingesetztem Seifenstück wesentlich verbessert; darüber hinaus wird ein Flachpressen der erhabenen Einprägung beim Einsetzen des kleineren Seifenkörpers in den dafür vorgesehenen Hohlraum und dem nachfolgenden Prägevorgang des integrierten Seifenstückes verhindert.

Aus der DE-U Nr. 6 753 786 ist bereits eine »Sparseife« bekannt, die eine oval ausgesparte Fläche aufweist, in die ein »Reststück« von Seife eingebettet sein kann, die durch ein am Grund der Vertiefung angebrachtes erhabenes Firmenzeichen gleichzeitig ein Verrutschen des eingelegten Feinseifen-Reststücks verhindern soll.

Ganz abgesehen davon, daß hier eine andere Aufgabenstellung angesprochen ist, wird durch das Einbringen des »Reststücks« ohne die erfindungsgemäße Prägung an dessen Unterseite das eingeprägte Firmenzeichen durch die bei den Herstellungsvorgängen auftretenden Drükke so deformiert, daß es zwar möglicherweise seiner Verankerungsfunktion nicht zu genügen vermag, eine Sichtbarmachung im Sinne der vorliegenden Erfindung jedoch ausgeschlossen ist.

Gegenstand der vorliegenden Erfindung ist weiterhin ein Verfahren zur Herstellung einer erfindungsgemäßen, wie oben definierten Stückseife, das darin besteht, daß aus einem in an sich bekannter Weise hergestellten Seifenstück ein Hohlraum ausgestanzt und der Boden dieses Hohlraumes mit einer erhaben ausgebildeten Einprägung versehen und anschließend ein kleineres, vorgeformtes Seifenstück mit einer an seiner Unterseite versehenen Komplementärprägung in den dafür vorgesehenen Hohlraum des Seifenkörpers eingefügt wird.

Das Einfügen des kleineren Seifenstückes in den Hohlraum des Grundseifenkörpers läßt sich optimal lösen, wenn sowohl das kleinere einzulagernde Seifenstück selbst und der zur Aufnahme desselben bestimmte Hohlraum des Grundseifenkörpers konisch ausgebildet sind.

In Fig. 1 ist ein erfindungsgemäß gestaltetes Seifenstück wiedergegeben:
In den in der Oberfläche des Seifenkörpers 1 eingestanzten, konisch ausgebildeten Hohlraum 2 ist ein kleineres Seifenstück 3, das eine von der Farbe des Grundkörpers abweichende Farbe aufweist, eingelagert. Dieses eingelagerte Seifenstück 3 ist an seiner Oberfläche mit einem erhabenen Schriftzug 4 versehen. Am Boden des Hohlraums befindet sich ebenfalls ein vor der Einlage des kleineren Seifenstücks eingeprägter, gleichfalls erhabener Schriftzug 5, der nach dem Abwaschen der darüber befindlichen Seifenmasse für den Benutzer wieder sichtbar wird.

Die Herstellung der erfindungsgemäßen Seifenstücke erfolgt, bis auf die bereits beschriebene, zur erfindungsgemäßen Seife führende spezifische Verfahrensweise, in an sich bekannter Weise.

Dabei werden die Seifenmassen für den Seifenkörper und das einzulagernde kleinere Seifenstück getrennt hergestellt und in parallel nebeneinander angeordneten Strangpressen gesträngt. Die beiden parallel austretenden Seifenstränge werden in Rohlinge geeigneter Größe geschnitten, anschließend der Hohlraum in den Seifenkörper eingestanzt und die ausgeformten kleineren Seifenstücke in den mit diesem Hohlraum, in dessen Boden erfindungsgemäß eine Einprägung vorgenommen wurde, versehenen Seifenkörper eingefügt, die so hergestellten Seifenstücke gestanzt und ggf. auf ihrer Oberfläche mit einer weiteren Prägung versehen.

Die Seifenkörper können eine beliebige Form aufweisen, beispielsweise rund oder oval sein, das eingesetzte kleinere Seifenstück kann prinzipiell ebenfalls jede gewünschte Form besitzen.

Die chemische Zusammensetzung der erfindungsgemäßen Seifenstücke entspricht der üblicherweise für diesen Zweck eingesetzten; unter der Bezeichnung »Seifen« sind also sowohl Alkalisalze höherer Fettsäuren alleine als auch sogenannte Tensid-Seifen zu verstehen, die die üblichen Zusätze enthalten. Es wird in diesem Zusammenhang auf die Angaben in Ullmanns Enzyklopädie der technischen Chemie, 3. Auflage, Band 18, S. 355-395 (1967, Urban & Schwarzenberg, München - Berlin - Wien) sowie die Monographie von D. Osterroth, »Kosmetikum Feinseife« (1972, Hüthig-Verlag, Heidelberg) verwiesen.

## Patentansprüche

1. Stückseife, bestehend aus einem Seifenkörper und mindestens einem in dessen Oberfläche eingelagerten, kleineren Seifenstück, wobei im Boden des zur Aufnahme des kleineren eingelagerten Seifenstücks vorgesehenen Hohlraums des Seifenkörpers eine erhaben ausgebildete Einprägung vorhanden ist, dadurch gekennzeichnet, daß die Unterseite des eingelagerten kleineren Seifenstücks mit einer komplementären Einprägung des Hohlraumbodens des größeren Seifenstücks ausgestattet ist.

2. Stückseife nach Anspruch 1, dadurch gekennzeichnet, daß das kleinere, eingelagerte Seifenstück und der zur Aufnahme desselben bestimmte Hohlraum des Seifenkörpers konisch ausgebildetsind.

3. Verfahren zur Herstellung einer Stückseife nach den Ansprüchen 1 oder 2, dadurch gekennzeichnet, daß aus einem auf an sich bekannte Weise hergestellten Seifenstück ein Hohlraum ausgestanzt und der Boden dieses Hohlraumes mit einer erhabenen ausgebildeten Einprägung versehen und anschließend das kleinere, vorgeformte mit einer komplementären Prägung an seiner Unterseite versehene Seifenstück in den dafür vorgesehenen Hohlraum des Seifenkörpers eingefügt wird.

## Claims

1. Soap bar consisting of a soap bar body and at least one smaller piece of soap embedded in a corresponding cavity of the surface of the body, the bottom of said cavity in which said smaller piece is to be embedded having a raised relief design, characterized in that the bottom of the embedded smaller piece of soap has a cavity corresponding to the raised relief design of said cavity in the bottom of said soap bar body.

2. Soap bar according to claim 1, characterized in that the embedded smaller piece of soap and the cavity of said soap bar body are of conical shape.

3. Process for manufacturing of a soap bar as claimed in claim 1 or 2, characterized by stamping a cavity in the surface of a soap bar body, imprinting a raised relief design into the bottom of said cavity, and inserting a preformed smaller piece of soap wherein the bottom is shaped as a cavity corresponding to the raised relief design in the bottom of said soap bar body.

## Revendications

1. Pain de savon se composant d'un corps de savon principal et au moins d'un plus petit morceau de savon qui est inséré dans son surface, pendant qu'il se trouve dans le fond de la cavité prévu pour l'incorporation du plus petit morceau de savon inséré une empreinte élevée caracterisée par le fait que la face intérieure du plus petit morceau de savon inséré est munie d'une empreinte complémentaire du fond de la cavité du corps de savon principal.

2. Pain de savon selon revendication 1, caractérisé par le fait que le plus petit morceau de savon inséré et la cavité du corps de savon prévu pour l'incorporation du même sont formés en cônes.

3. Procédé pour la production d'un pain de savon selon les revendications 1 ou 2, caractérisé par le fait qu'une cavité d'un pain de savon qui est produit d'une manière connu en soi est découpé et le fond de cette cavité est muni d'une empreinte formée convexement, et qu'après le plus petit morceau de savon préformé qui est munie d'une empreinte complémentaire à sa face intérieure est insérée dans le corps de savon principal prévu pour cela.
